# EUROPÄISCHE PATENTSCHRIFT

(11) **EP 4 517 024 B1**
(45) Veröffentlichungstag und Bekanntmachung des Hinweises auf die Patenterteilung: **06.05.2026**
(21) Anmeldenummer: 24000100.8
(22) Anmeldetag: 26.08.2024
(51) Int. Cl.: E04F 13/08

(54) **FASSADENUNTERKONSTRUKTIONSKONSOLE**
FAÇADE SUBSTRUCTURE CONSOLE
CONSOLE DE SOUS-CONSTRUCTION DE FAÇADE

(30) Priorität: 31.08.2023 DE 202023001855 U
(43) Veröffentlichungstag der Anmeldung: 05.03.2025
(73) Patentinhaber: Weiser, Steffen, 07907 Schleiz (DE)
(72) Erfinder: Weiser, Steffen, 07907 Schleiz (DE)
(74) Vertreter: Weihrauch, Frank

(56) Entgegenhaltungen:
- EP-A1- 2 915 933
- EP-A1- 3 222 794
- DE-U1- 29 703 013

## Beschreibung

Die Erfindung betrifft eine Fassadenunterkonstruktionskonsole mit besonderer thermischer Trennung.

Nach dem Stand der Technik sind Vorhangfassaden als hochwertige Fassadenkonstruktionen bekannt. Diese weisen eine Fassadenunterkonstruktion auf, die beispielsweise an einer Gebäudewand befestigt ist und einen Abstand für die Anordnung einer Wärmeisolationsschicht bereitstellt.

Um den Heizenergiebedarf von Gebäuden zu senken besteht das Bestreben, die Wärmeisolation stets weiter zu verbessern. Dies kann zum einen durch dickere Dämmlagen oder durch Dämmmaterialien mit geringerer Wärmeleitfähigkeit erreicht werden. Zum anderen wird versucht, die Wärmeübertragung aus der Gebäudewand über die Konstruktionselemente der Fassadenkonstruktion zu reduzieren und insbesondere Konsolen mit geringerer Wärmeübertragung bereitzustellen.

Der Verwendung wärmeisolierender Materialen in den Konstruktionselementen sind insofern Grenzen gesetzt, als deren mechanische Eigenschaften nicht beeinträchtigt werden dürfen.

So wird beispielsweise in der DE 20 2012 001 462 U1 zur Reduzierung der Wärmeübertragung bei einer Wandkonsole für eine Vorhangfassade vorgeschlagen, an der Wandkonsole eine Thermomanschette anzuordnen. Nachteilig ist insbesondere der erhöhte Aufwand für die Einpassung der Thermomanschette in die übrige Wärmedämmung sowie die in der Wandkonsole verbleibende Wärmeleitung.

Des Weiteren offenbart die DE 297 03 013 U1 eine Fassadenunterkonstruktionskonsole, aufweisend ein Trägerteil, ein Auskragungsschwert, eine innere thermische Trennlage und eine Kopplungsbolzenanordnung, wobei das Trägerunterteil einen Unterteilmittelabschnitt aufweist, wobei der Unterteilmittelabschnitt eine Unterteilbasisebene ausbildet, die eine Unterteilbasisebenenunterseite aufweist, wobei der Unterteilmittelabschnitt einen aufgekanteten längserstreckten Unterteilflansch aufweist, der quer zu der Unterteilbasisebene angeordnet ist und mindestens eine Unterteilflanschbohrung aufweist, wobei das Auskragungsschwert einen trägerseitigen Schwertkopplungsabschnitt und einen fassadenseitigen Montageabschnitt aufweist, und mindestens eine zu den Flanschbohrungen fluchtende Schwertbohrung aufweist, wobei der fassadenseitige Montageabschnitt zur Kopplung von Fassadenkonstruktionsteilen ausgebildet ist und wobei das Auskragungsschwert und die Befestigungsbohrungen in einer gemeinsamen Lastabtragebene angeordnet sind, wobei die erste thermische Trennlage zwischen dem Unterteilflansch und dem Schwertkopplungsabschnitt und zur thermischen Trennung zwischen dem Trägerunterteil und der Auskragungsplatte ausgebildet ist, wobei die Kopplungsbolzenanordnung mindestens einen Kopplungsbolzen aufweist. Weitere Konsolen sind aus EP 3 222 794 A1 oder EP 2 915 933 A1 bekannt.

Die Aufgabe der Erfindung ist es, eine Fassadenunterkonstruktionskonsole mit verbesserter thermischer Trennung bereitzustellen, die mechanisch hoch belastbar, zudem an unterschiedliche Wärmeisolationsvorgaben anpassbar sowie kostengünstig herstellbar und einfach montierbar ist und ferner eine hohe Witterungsstabilität und Lebensdauer aufweist.

Die Aufgabe wird durch eine Fassadenunterkonstruktionskonsole mit den im Patentanspruch 1 aufgeführten Merkmalen gelöst. Bevorzugte Weiterbildungen ergeben sich aus den Unteransprüchen.

Die erfindungsgemäße Fassadenunterkonstruktionskonsole ist insbesondere für eine direkte Montage an einer Gebäudeaußenwand und zur Aufnahme hoher vertikaler Lasten durch eine Vorhangfassade geeignet.

Die Fassadenunterkonstruktionskonsole - nachfolgend auch verkürzt als Konsole bezeichnet - weist erfindungsgemäß als Grundkomponenten ein Trägerunterteil und ein Trägeroberteil - nachfolgend zusammengefasst auch als die Trägerteile bezeichnet - , ein Auskragungsschwert, ein inneres thermisches Trennlagenpaar und eine Kopplungsbolzenanordnung auf.

Das untere und das obere Trägerteil weisen bevorzugt im Wesentlichen einen gleichartigen Aufbau bei spielsymmetrischer Anordnung auf, wobei das obere Trägerteil abschnittsweise auf dem unteren Trägerteil aufliegt.

Der Aufbau wird insbesondere anhand des unteren Trägerteils beschrieben. Das Trägerunterteil weist erfindungsgemäß einen ersten und zweiten Unterteilendabschnitt sowie einen Unterteilmittelabschnitt auf.

Die Unterteilabschnitte bilden eine gemeinsame Unterteilbasisebene aus. Die Unterteilbasisebene weist eine Unterteilbasisebenenunterseite auf, die zur planparallelen Anlage an eine Unterstruktur, insbesondere an eine Gebäudeaußenwand, ausgebildet ist.

Die Unterteilendabschnitte sind in einer Längserstreckung beidseits des Unterteilmittelabschnitts angeordnet und weisen jeweils eine Bohrung auf. Die Bohrungen der Unterteilabschnitte werden als die unteren Befestigungsbohrungen bezeichnet.

Der Unterteilmittelabschnitt weist ferner einen aufgekanteten längserstreckten Unterteilflansch auf. Die Planebene des Unterteilflanschs ist quer, besonders bevorzugt orthogonal, zu der Unterteilbasisebene angeordnet. Der Unterteilflansch weist somit die Form einer einseitigen Aufkantung des Unterteilmittelabschnitts auf, so dass der nicht aufgekantete Bereich einen Teil der Unterteilbasisebene bildet.

Der Unterteilflansch weist mindestens eine Unterteilflanschbohrung, vorzugsweise jedoch mindestens zwei Unterteilflanschbohrungen auf. Die Achse der Unterteilflanschbohrungen liegt im Wesentlichen parallel zu der Unterteilbasisebene und quer zu der Längsachse des Trägerunterteils.

Da das Trägeroberteil bevorzugt den gleichen Aufbau wie das Trägerunterteil aufweist, treffen die Beschreibungsinhalte zu dem Trägerunterteil in entsprechender Weise auch auf das Trägeroberteil zu.

Hierbei weist das Trägeroberteil einen ersten und zweiten Oberteilendabschnitt sowie einen Oberteilmittelabschnitt auf, wobei die Oberteilabschnitte eine zu der Unterteilbasisebene planparallele gemeinsame Oberteilbasisebene ausbilden. Auch die Oberteilendabschnitte sind in einer Längserstreckung betrachtet beidseits des Oberteilmittelabschnitts angeordnet und weisen jeweils eine Bohrung, bezeichnet als obere Befestigungsbohrungen auf.

Erfindungsgemäß liegt der erste Oberteilendabschnitt flächig auf dem ersten Unterteilendabschnitt und der zweite Oberteilendabschnitt flächig auf dem zweiten Unterteilendabschnitt auf. Dabei sind die Befestigungsbohrungen der unteren und oberen Endabschnitte jeweils fluchtend angeordnet und für die Aufnahme eines Befestigungsbolzens zur Befestigung an der Unterstruktur ausgebildet. Der Befestigungsbolzen selbst ist nicht Bestandteil der erfindungsgemäßen Konsole. Hierbei kann es sich insbesondere um eine auszugsichere Schraube oder einen Dübelanker handeln. Der Befestigungsbolzen führt von oben jeweils durch die obere Befestigungsbohrung und dann durch die untere Befestigungsbohrung in die Unterstruktur, wobei der Auflagekranz des Befestigungsbolzens auf der oberen Seite des jeweiligen Oberteilendabschnitts aufliegt. Der Oberteilendabschnitt liegt ferner erfindungsgemäß auf dem Unterteilendabschnitt auf, so dass die Kraftübertragung des Trägeroberteils auf den Befestigungsbolzen unmittelbar und die des Trägerunterteils auf den Befestigungsbolzen mittelbar über das Trägeroberteil erfolgt.

Zudem weist der Oberteilmittelabschnitt einen aufgekanteten längserstreckten Oberteilflansch auf, der quer zu der Unterteilbasisebene sowie planparallel zu dem Unterteilflansch angeordnet ist und mindestens eine zu der jeweiligen Unterteilflanschbohrung fluchtende Oberflanschbohrung aufweist.

Vorzugsweise sind die beiden Trägerteile jeweils als eine längserstreckte Grundplatte ausgebildet, die zwei seitliche Einschnitte aufweist, durch die die Endabschnitte von dem Mittelabschnitt getrennt werden. Die Einschnitte reichen etwas weiter als bis zu der Mittelachse. In dem Mittelabschnitt wird die Grundplatte quer zu der Längserstreckung ungefähr an der Linie der Enden der beiden Einschnitte und parallel zu der Mittelachse im rechten Winkel aufgekantet, wodurch der senkrecht aufstehende Flansch entsteht. Die Höhe des Flanschs entspricht dann zugleich ungefähr der Breite des zusammen mit den Endabschnitten in der Ebene der Grundplatte verbleibenden Teils des Mittelabschnitts.

Das Auskragungsschwert als weitere erfindungsgemäße Grundkomponente weist einen trägerseitigen Schwertkopplungsabschnitt und einen fassadenseitigen Montageabschnitt auf.

Der Schwertkopplungsabschnitt ist planparallel zwischen dem Unterteilflansch und dem Oberteilflansch angeordnet. Er weist mindestens eine zu den Flanschbohrungen fluchtende Schwertbohrung auf. Bevorzugt handelt es sich jedoch um mindestens zwei Schwertbohrungen, die den gleichen Abstand wie die bevorzugt mindestens zwei Flanschbohrungen aufweisen, so dass jeweils fluchtende Flansch- und Schwertbohrungen vorliegen, die dann die Kopplungsbolzen aufnehmen können.

Der fassadenseitige Montageabschnitt des Auskragungsschwerts ist zur Kopplung von Fassadenkonstruktionsteilen ausgebildet. Hierfür kann der Montageabschnitt vorzugsweise eine geeignete Anordnung von universellen Aufnahmebohrungen aufweisen. Eine andere mögliche Ausbildung des Montageabschnitts können maulartige Aufnahmen oder sonstige Formabschnitte sein. Vorzugsweise kann das Auskragungsschwert als ein Flachstahl oder eine Platte ausgebildet sein und optional Sicken zur Verstärkung aufweisen.

Erfindungsgemäß sind das Auskragungsschwert und die Befestigungsbohrungen in einer gemeinsamen Lastabtragebene angeordnet. Hierbei handelt es sich um eine Anordnung in einer vertikalen und zugleich quer zu der Unterstruktur liegenden Ebene.

Hierdurch wird vorteilhaft die mechanische Belastbarkeit der Konsole wesentlich erhöht.

Das innere thermische Trennlagepaar als weitere erfindungsgemäße Grundkomponente weist eine erste und eine zweite thermische Trennlage auf. Die beiden Trennlagen liegen beidseits des Auskragungsschwerts auf dessen Schwertkopplungsabschnitt auf, wobei konkret die erste thermische Trennlage zwischen dem Unterteilflansch und dem Schwertkopplungsabschnitt und die zweite thermische Trennlage zwischen dem Schwertkopplungsabschnitt und dem Oberteilflansch angeordnet ist. Die Trennlagen sind zur thermischen Trennung zwischen den Trägerteilen und der Auskragungsplatte ausgebildet. Hierfür sind sie aus einem Material mit im Vergleich zu den übrigen Komponenten geringerer Wärmeleitfähigkeit aber ausreichender Druckfestigkeit, beispielsweise Kunststoff, ausgebildet. Vorzugsweise beträgt die Wärmeleitfähigkeit weniger als 1 W/mK und besonders bevorzugt weniger als 0,2 W/mK. Durch eine geeignete Flächendimensionierung der Flansche und der Trennlagen können die Flächenpressungswerte optimiert werden.

Die Kopplungsbolzenanordnung der erfindungsgemäßen Konsole weist mindestens einen Kopplungsbolzen auf. Die Anzahl der Kopplungsbolzen wird durch die Anzahl der paarweisen Flanschbohrungen bestimmt. Die Kopplungsbolzen durchsetzen jeweils die Flanschbohrungen und die jeweils zugehörige Schwertbohrung. Die Trennlagen können ebenfalls entsprechende Bohrungen oder maulartige Öffnungen aufweisen, um die durchsetzenden Kopplungsbolzen aufzunehmen.

Die Kopplungsbolzen können insbesondere als Nieten oder als Schraube-MutterAnordnung ausgebildet sein. Durch die Kopplungsbolzen wird die Lagebeziehung zwischen den beiden Trägerteilen, dem Auskragungsschwert und dem thermischen Trennlagenpaar formschlüssig festgelegt. Zudem wird mittels der Flächenpressung jeweils zwischen den thermischen Trennlagen und den Oberflächen der dort anliegenden Flansche oder des Schwertkopplungsabschnitts eine reibschlüssige Kopplung und somit Kraftübertragung geschaffen.

Die so geschaffene Kopplung ermöglicht vorteilhaft eine zuverlässige Kraftübertragung zwischen dem Auskragungsschwert und den Trägerteilen bei gleichzeitiger geringer Wärmeübertragung zwischen den Trägerteilen einerseits und dem Auskragungsschwert andererseits.

Die erfindungsgemäße Fassadenunterkonstruktionskonsole weist insbesondere die nachfolgend beschriebenen Vorteile auf.

Vorteilhaft wird eine innere thermische Entkopplung bereitgestellt, so dass Wärme, die von der Unterstruktur auf die Trägerteile - die lediglich geringfügig in die Wärmedämmschicht der Fassade einkragen und sich damit weitgehend in der warmen Zone befinden - übertragen wurde, nur in geringem Maß auf das Auskragungsschwert und damit weiter durch die Wärmedämmebene nach außen zu der Fassadenaußenseite übertragen wird.

Weiterhin vorteilhaft ist die hohe mechanische Belastbarkeit. Hierbei ist sowohl die sehr stabile Kopplung zwischen den Trägerteilen und dem Auskragungsschwert als auch die Anordnung der Kraftangriffe in einer gemeinsamen Lastabtragebene vorteilhaft.

Durch die erfindungsgemäße Lösung wird das Material der thermischen Trennlagen mechanisch lediglich auf Druck belastet, so dass hier kostengünstiges Material mit einer geringen Wärmeleitfähigkeit gewählt werden kann.

Zudem ist die hohe Sicherheit vorteilhaft, da aufgrund der zwischen den beiden Flanschen und dem Schwertkopplungsabschnitt durchführenden Kopplungsbolzen selbst bei einem mechanischen oder sonstigen Versagen der thermischen Trennlagenanordnung, auch im Brandfall, eine formschlüssige Kopplung verbleibt.

Weiterhin kann vorteilhaft in konstruktiv einfacher Weise die Dicke der inneren thermischen Trennlagen je nach Anwendungsfall unterschiedlich gewählt werden, indem die Länge der Kopplungsbolzen angepasst wird. Für besondere Fälle ist auch eine asymmetrische Dicke der thermischen Trennlagen realisierbar.

Vorteilhaft ist zudem die konstruktive Einfachheit und Robustheit. Sowohl die Trägerteile als auch das Auskragungsschwert kann aus einfachen Flachstahl oder Plattenmaterial hergestellt werden. Für größere Stückzahlen ist die Fertigung der Trägerteile zudem als Biege-Stanz-Teil möglich. Für die Kopplungsbolzen können handelsübliche Normbauteile wie Nieten oder Schrauben mit Muttern verwandt werden.

In einer vorteilhaften Weiterbildung ist die Fassadenunterkonstruktionskonsole dadurch gekennzeichnet, dass an der Unterteilbasisebenenunterseite eine äußere thermische Trennlage angeordnet und zur thermischen Trennung zwischen der Unterstruktur und den Trägerteilen ausgebildet ist.

Auf diese Weise wird vorteilhaft eine Lösung mit einer doppelten thermischen Trennung bereitgestellt. Über die innere thermische Trennung hinaus wird der Wärmeübergang zwischen der Unterkonstruktion, insbesondere einer Gebäudeaußenwand, und den Trägerteilen zusätzlich verringert. Vorteilhaft wird auch die äußere thermische Trennlage mechanisch ausschließlich auf Druck belastet und führt auch im Brandfall nicht zu einem mechanischen Versagen der Fassadenkonstruktion.

Ferner ist es gemäß einer ergänzenden vorteilhaften Weiterbildung möglich, an dem fassadenseitigen Montageabschnitt des Auskragungsschwerts eine weitere einfache flächige thermische Trennlage bei der Ankopplung der weiteren Fassadenkonstruktion vorzusehen, so dass im Ergebnis mit geringem Aufwand eine dreifache thermische Trennung möglich ist. In einer Variante kann das Auskragungsschwert mit einer beidseits vollflächigen Trennlagenbeschichtung vorkonfektioniert sein, so dass auf diese Weise die innere thermische Trennlagenanordnung an dem Schwertkopplungsabschnitt und zugleich eine weitere thermische Trennlage an dem Montageabschnitt gegeben ist und die Montage weiter vereinfacht wird.

Gemäß einer weiteren vorteilhaften Weiterbildung ist die Fassadenunterkonstruktionskonsole dadurch gekennzeichnet, dass die Trägerteile und das Auskragungsschwert aus Edelstahl, beispielsweise V2A, ausgebildet sind. Auf diese Weise wird sowohl eine besondere Korrosionsfestigkeit als auch eine gegenüber Aluminium oder Stahl verringerte Wärmeleitfähigkeit bereitgestellt.

Gemäß einer weiteren vorteilhaften Weiterbildung ist die Fassadenunterkonstruktionskonsole dadurch gekennzeichnet, dass das Auskragungsschwert mindestens eine wärmeleitungsreduzierende Querschnittsausnehmung aufweist. Durch die Querschnittsausnehmung wird der für eine Wärmeleitung verbleibende Querschnitt verringert und damit die Wärmeableitung aus der Gebäudewand vorteilhaft zusätzlich reduziert.

Vorzugsweise ist die Querschnittausnehmung in der trägerseitigen Hälfte und besonders bevorzugt nahe dem trägerseitigen Schwertkopplungsabschnitt angeordnet. Dadurch wird vorteilhaft zum einen die Wärmeleitung bereits nahe der warmen Unterstruktur reduziert und zudem das Auskragungsschwert in dem etwas geschwächten Querschnittsbereich zusätzlich durch die dort verbundenen Trägerteile stabilisiert.

Bevorzugt beträgt der Querschnittsminderung durch die Querschnittsausnehmung mindestens 40 %, besonders bevorzugt mindestens 50 % des Gesamtquerschnitts, der ohne die Querschnittsausnehmungen in diesem Abschnitt des Auskragungsschwerts bestehen würde. Die Querschnittsausnehmung kann aus mehreren Teilausnehmungen aber auch einteilig ausgebildet sein. Vorteilhaft kann es sich um einfache Ausstanzungen handeln.

Entsprechend einer nächsten vorteilhaften Weiterbildung ist die Fassadenunterkonstruktionskonsole dadurch gekennzeichnet, dass das Trägerunterteil und das Trägeroberteil baugleich ausgebildet sind.

Vorteilhaft kann gemäß dieser Weiterbildung die Herstellung besonders kostengünstig durchgeführt werden, da keine unterschiedlichen Trägerteile gefertigt werden müssen.

Da das Trägeroberteil mit seinen Endabschnitten auf den Endabschnitten des Trägerunterteils aufliegt, ergibt sich damit ein Versatz der Oberteilflanschbohrung zu der Unterteilflanschbohrung um die Materialstärke der Trägerteile an den Endabschnitten. In dieser Weiterbildung werden daher die Flanschbohrungen bevorzugt als Langlöcher oder vereinfacht mit einem größeren Durchmesser eingebracht. Alternativ kann bei im Übrigen gleichen Trägerteilen auch lediglich der Abstand der Flanschbohrungen zu der jeweiligen Basisebene unterschiedlich gewählt werden. Bei dem Trägerunterteil ist der Abstand zwischen der Unterteilbasisebene zu der Unterteilflanschbohrung dann um die Materialstärke des Trägeroberteils größer als der entsprechende Abstand bei dem Trägeroberteil.

Nach einer weiteren vorteilhaften Weiterbildung ist die Fassadenunterkonstruktionskonsole dadurch gekennzeichnet, dass die Befestigungsbohrungen als Langlöcher zur Anpassung an unterschiedliche Stärken der inneren thermischen Trennlagen ausgebildet sind. Dieser Weiterbildung liegt zu Grunde, dass der Abstand zwischen den Flanschen der beiden Trägerteile in Abhängigkeit von der Materialstärke der inneren thermischen Trennlagen sowie der Materialstärke des Auskragungsschwerts variiert. Auch ohne die Geometrie des Mittelabschnitts der Trägerteile spezifisch anpassen zu müssen, kann vorteilhaft nach dieser Weiterbildung mittels der übereinander liegenden Langlöcher auch bei unterschiedlichen Materialstärken ein Fluchten der Befestigungsbohrungen gewährleistet werden.

Die Erfindung wird als Ausführungsbeispiel anhand von
Fig. 1 Gesamtansicht
Fig. 2 Gesamtansicht in Explosionsdarstellung
Fig. 3 Trägerteile in Einzelansicht
Fig. 4 Trägerteil als Vorbauteil
Fig. 5 Gesamtansicht mit Querschnittsausnehmung
näher erläutert.

Hierbei beziehen sich gleiche Bezugszeichen in den verschiedenen Figuren auf jeweils gleiche Merkmale oder Bauteile. Die Bezugszeichen werden in der Beschreibung auch dann verwandt, sofern sie in der betreffenden Figur nicht dargestellt sind.

Die Fig. 1 und die Fig. 2 zeigen das gleiche Ausführungsbeispiel in unterschiedlichen Darstellungen und werden nachfolgend gemeinsam erläutert.

Das Trägerunterteil 10 und das Trägeroberteil 20 bilden zusammen die Grundkomponente, die bestimmungsgemäß an der Unterstruktur, insbesondere an einer Gebäudeaußenwand, befestigt wird. Um die Wärmeübertragung zu reduzieren, ist an dem Trägerunterteil 10 eine äußere thermische Trennlage 80 angeordnet, die bestimmungsgemäß an der Unterstruktur flächig aufliegt. Mittels der Kopplungsbolzenanordnung 50, im Ausführungsbeispiel bestehend aus drei Kopplungsbolzen 51, sind die beiden Trägerteile 10, 20 fest miteinander verbunden. Die Kopplungsbolzen 51 sind im Ausführungsbeispiel als Nieten ausgebildet. Hierbei führen die Kopplungsbolzen 51 durch die jeweilige Oberteilflanschbohrung 62, nachfolgende durch eine Lochung in der zweiten thermischen Trennlage 42 des inneren thermischen Trennlagepaars 40, dann durch die jeweilige Schwertbohrung 63 des Schwertkopplungsabschnitts 31, weiter durch eine Lochung in der ersten thermischen Trennlage 41 des inneren thermischen Trennlagepaars 40 und schließlich durch die jeweilige Unterteilflanschbohrung 61. Hierbei wird die zweite thermische Trennlage 42 flächig zwischen dem Oberteilflansch 24 und dem Schwertkopplungsabschnitt 31 und die erste thermische Trennlage 41 flächig zwischen dem Schwertkopplungsabschnitt 31 und dem Unterteilflansch 14 fixiert. Mittels des inneren thermischen Trennlagenpaars 40 wird die Wärmeleitung zwischen den selbst bereits von der Unterstruktur thermisch getrennten Trägerteilen 10, 20 auf das Auskragungsschwert 30 weiter reduziert, so dass lediglich ein minimaler Wärmeverlust durch eine Ableitung über die Oberfläche oder über an dem fassadenseitigen Montageabschnitt 32 montierte Fassadenteile möglich ist. Sowohl die Trägerteile 10, 20 als auch das Auskragungsschwert sind aus Edelstahlblech gefertigt und somit korrosionsbeständig und vergleichsweise gering wärmeleitend. Die äußere thermische Trennlage 80 und die inneren thermischen Trennlagen 41, 42 sind in dem Ausführungsbeispiel aus geschäumtem PVC gefertigt.

Fig. 3 und Fig. 4 zeigen weitere Einzelheiten der Trägerteile 10, 20.

Beide Trägerteile sind in diesem Ausführungsbeispiel in gleicher Weise ausgebildet. Das Trägerunterteil 10 weist den Unterteilmittelabschnitt 13 sowie dort anschließend den ersten Unterteilendabschnitt 11 und den zweiten Unterteilendabschnitt 12 auf. In entsprechender Weise weist das Trägeroberteil 20 den Oberteilmittelabschnitt 23 sowie dort anschließend den ersten Oberteilendabschnitt 21 und den zweiten Oberteilendabschnitt 22 auf. In dem fertigen Montagezustand liegt der erste Oberteilendabschnitt 21 auf dem ersten Unterteilendabschnitt 11 und der zweite Oberteilendabschnitt 22 auf dem zweiten Unterendabschnitt 12 überdeckend auf, so dass die oberen und die unteren Befestigungsbohrungen 71, 72, die in diesem Ausführungsbeispiel als Langlöcher gestaltet sind, fluchten und jeweils eine Befestigungsschraube zum Einbringen in die Unterstruktur aufnehmen können. Bei dem Trägerunterteil 10 ragt der Unterteilflansch 14 orthogonal aus der gemeinsamen Unterteilbasisebene 15 und bei dem Trägeroberteil 20 ragt der Oberteilflansch 24 orthogonal aus der gemeinsamen Oberteilbasisebene 25. An der Unterteilbasisebenenunterseite 16 ist im fertigen Montagezustand die äußere thermische Trennlage 80 angeordnet.

Wie insbesondere Fig. 4 zeigt, sind beide Trägerteile 10, 20 als Metallplatten hergestellt, bei denen nach dem Einbringen von je zwei seitlichen Einschnitten in dem Mittelteil eine Aufkantung zum Herstellen des jeweiligen Flanschs 14, 24 erzeugt wird. Fig. 4 zeigt die Metallplatten in einer Draufsicht vor dem Aufkanten.

Weiterhin zeigt Fig. 5 ein modifiziertes Ausführungsbeispiel, bei dem das Auskragungsschwert 30 eine durch zwei runde Ausnehmungen gebildete wärmeleitungsreduzierende Querschnittsausnehmung 33 aufweist. Durch die runde Ausbildung werden vorteilhaft Kerbspannungen vermieden und die Tragfähigkeit in Relation zu der erheblichen Reduzierung der Wärmeleitung nur unwesentlich verringert. In dem hier gezeigten Ausführungsbeispiel wird durch die Querschnittsausnehmung 33 der Gesamtquerschnitt in diesem Abschnitt - dargestellt durch die Strichlinie - um mehr als 50% gemindert. Die Querschnittsausnehmung 33 ist ferner in der unmittelbaren Nähe des Schwertkopplungsabschnitts 31 angeordnet; wird damit durch die angekoppelten Trägerteile das Auskragungsschwert in dem Abschnitt der Querschnittsausnehmung zusätzlich gestützt und einer Ausknickung entgegengewirkt.

### Verwendete Bezugszeichen

- 10: Trägerunterteil
- 11: erster Unterteilendabschnitt
- 12: zweiter Unterteilendabschnitt
- 13: Unterteilmittelabschnitt
- 14: Unterteilflansch
- 15: Unterteilbasisebene
- 16: Unterteilbasisebenenunterseite

- 20: Trägeroberteil
- 21: erster Oberteilendabschnitt
- 22: zweiter Oberteilendabschnitt
- 23: Oberteilmittelabschnitt
- 24: Oberteilflansch
- 25: Oberteilbasisebene

- 30: Auskragungsschwert
- 31: Schwertkopplungsabschnitt
- 32: fassadenseitiger Montageabschnitt
- 33: Querschnittsausnehmung

- 40: inneres thermisches Trennlagenpaar
- 41: erste thermische Trennlage
- 42: zweite thermische Trennlage

- 50: Kopplungsbolzenanordnung
- 51: Kopplungsbolzen

- 61: Unterteilflanschbohrung
- 62: Oberteilflanschbohrung
- 63: Schwertbohrung

- 71: untere Befestigungsbohrungen
- 72: obere Befestigungsbohrungen

- 80: äußere thermische Trennlage

## Patentansprüche

1. Fassadenunterkonstruktionskonsole,
aufweisend zwei Trägerteile (10, 20), ein Auskragungsschwert (30) ein inneres thermisches Trennlagenpaar (40) und eine Kopplungsbolzenanordnung (50),
wobei das Trägerunterteil (10) einen ersten und zweiten Unterteilendabschnitt (11, 12) sowie einen Unterteilmittelabschnitt (13) aufweist, wobei die Unterteilabschnitte (11, 12, 13) eine gemeinsame Unterteilbasisebene (15) ausbilden, die eine Unterteilbasisebenenunterseite (16) aufweist, die zur planparallelen Anlage an eine Unterstruktur ausgebildet ist, wobei die Unterteilendabschnitte (11, 12) in einer Längserstreckung beidseits des Unterteilmittelabschnitts (13) angeordnet sind und jeweils eine untere Befestigungsbohrung (71) aufweisen, wobei der Unterteilmittelabschnitt (13) einen aufgekanteten längserstreckten Unterteilflansch (14) aufweist, der quer zu der Unterteilbasisebene (14) angeordnet ist und mindestens eine Unterteilflanschbohrung (61) aufweist,
wobei das Trägeroberteil (20) einen ersten und zweiten Oberteilendabschnitt (21, 22) sowie einen Oberteilmittelabschnitt (23) aufweist, wobei die Oberteilabschnitte (21, 22, 23) eine zu der gemeinsamen Unterteilbasisebene (15) planparallele gemeinsame Oberteilbasisebene (25) ausbilden, wobei die Oberteilendabschnitte (21, 22) in einer Längserstreckung beidseits des Oberteilmittelabschnitts (23) angeordnet sind und jeweils eine obere Befestigungsbohrung (72) aufweisen, wobei der erste Oberteilendabschnitt (21) flächig auf dem ersten Unterteilendabschnitt (11) und der zweite Oberteilendabschnitt (22) flächig auf dem zweiten Unterteilendabschnitt (12) aufliegt und wobei die Befestigungsbohrungen (71, 72) jeweils fluchtend angeordnet und für die Aufnahme eines Befestigungsbolzens zur Befestigung an der Unterstruktur ausgebildet sind, wobei der Oberteilmittelabschnitt (23) einen aufgekanteten längserstreckten Oberteilflansch (24) aufweist, der quer zu der Unterteilbasisebene (25) sowie planparallel zu dem Unterteilflansch (14) angeordnet ist und mindestens eine zu der Unterteilflanschbohrung (61) fluchtende Oberflanschbohrung (62) aufweist,
wobei das Auskragungsschwert (30) einen trägerseitigen Schwertkopplungsabschnitt (31) und einen fassadenseitigen Montageabschnitt (32) aufweist, wobei der Schwertkopplungsabschnitt (31) planparallel zwischen dem Unterteilflansch (14) und dem Oberteilflansch (24) angeordnet ist und mindestens eine zu den Flanschbohrungen (61, 62) fluchtende Schwertbohrung (63) aufweist, wobei der fassadenseitige Montageabschnitt (32) zur Kopplung von Fassadenkonstruktionsteilen ausgebildet ist und wobei das Auskragungsschwert und die Befestigungsbohrungen (71, 72) in einer gemeinsamen Lastabtragebene angeordnet sind,
wobei das innere thermischen Trennlagepaar (40) eine erste und eine zweite thermische Trennlage (41, 42) aufweist und die erste thermische Trennlage (41) zwischen dem Unterteilflansch (14) und dem Schwertkopplungsabschnitt (31) und die zweite thermische Trennlage (42) zwischen dem Schwertkopplungsabschnitt (31) und dem Oberteilflansch (24) angeordnet ist und die Trennlagen (41, 42) zur thermischen Trennung zwischen den Trägerteilen (10, 20) und der Auskragungsplatte (30) ausgebildet sind, wobei die Kopplungsbolzenanordnung (50) mindestens einen Kopplungsbolzen (51) aufweist, der die Bohrungen (61, 63, 62) durchsetzt und die Lagebeziehung zwischen den Trägerteilen (10, 20), dem Auskragungsschwert (30) und dem thermischen Trennlagenpaar (40) formschlüssig festlegt.

2. Fassadenunterkonstruktionskonsole nach Anspruch 1,
**dadurch gekennzeichnet,**
**dass** an der Unterteilbasisebenenunterseite (16) eine äußere thermische Trennlage (80) angeordnet und zur thermischen Trennung zwischen der Unterstruktur und den Trägerteilen (10, 20) ausgebildet ist.

3. Fassadenunterkonstruktionskonsole nach einem der vorhergehenden Ansprüche,
**dadurch gekennzeichnet,**
**dass** die Trägerteile (10, 20) und das Auskragungsschwert (30) aus Edelstahl ausgebildet sind.

4. Fassadenunterkonstruktionskonsole nach einem der vorhergehenden Ansprüche,
**dadurch gekennzeichnet,**
**dass** das Auskragungsschwert (30) mindestens eine wärmeleitungsreduzierende Querschnittsausnehmung (33) aufweist.

5. Fassadenunterkonstruktionskonsole nach einem der vorhergehenden Ansprüche,
**dadurch gekennzeichnet,**
**dass** die Trägerteile (10, 20) baugleich ausgebildet sind

6. Fassadenunterkonstruktionskonsole nach einem der vorhergehenden Ansprüche,
**dadurch gekennzeichnet,**
**dass** die Befestigungsbohrungen (71, 72) als Langlöcher zur Anpassung an unterschiedliche Stärken der inneren thermischen Trennlagen (41, 42) ausgebildet sind.

## Claims

1. A facade substructure bracket,
comprising two supporting elements (10, 20), a cantilever blade (30), an inner thermal separation layer pair (40), and a coupling bolt arrangement (50),
wherein the lower supporting element (10) comprises a first and a second lower-element end segment (11, 12) and a lower-element centre segment (13), wherein the lower-element segments (11, 12, 13) form a common lower-element base plane (15) that comprises a lower-element base plane underside (16) designed for plane-parallel contact with a substructure, wherein the lower-element end segments (11, 12) are arranged in a longitudinal extension on both sides of the lower-element centre segment (13) and each is provided with a lower fastening bore hole (71), wherein the lower-element centre segment (13) comprises an up-edged, longitudinally running lower-element flange (14) that is arranged transversely to the lower-element base plane (15) and has at least one lower-element flange bore hole (61),
wherein the upper supporting element (20) comprises a first and second upper-element end segment (21, 22) and an upper-element centre segment (23), wherein the upper-element segments (21, 22, 23) form a common upper-element base plane (25) parallel to the common lower-element base plane (15), wherein the upper-element end segments (21, 22) are arranged in a longitudinal extension on both sides of the upper-element centre segment (23) and each is provided with an upper fastening bore hole (72), wherein the first upper-element end segment (21) rests flat on the first lower-element end segment (11) and the second upper-element end segment (22) rests flat on the second lower-element end segment (12), and wherein the fastening bore holes (71, 72) are aligned such that they have a common centre axis and are designed to accommodate a fastening bolt to be fastened to the substructure, wherein the upper-element centre segment (23) has an up-turned, longitudinally-running upper-element flange (24) which is arranged transversely to the upper-element base plane (25) and plane-parallel to the lower-element flange (14) and has at least one upper-element flange bore hole (62) aligned with the lower-element flange bore hole (61), wherein the cantilever blade (30) comprises a blade coupling section on the supporting side (31) and a blade mounting section on the facade side (32), wherein the blade coupling section on the supporting side (31) is arranged in a plane-parallel manner between the lower-element flange (14) and the upper-element flange (24) and has at least one blade bore hole (63) aligned with the flange bore holes (61, 62), wherein the mounting section on the facade side (32) is designed for coupling facade construction parts, and wherein the cantilever blade (30) and the fastening bore holes (71, 72) are arranged in a common load-transfer plane,
wherein the inner thermal separation layer pair (40) comprises a first and a second thermal separation layer (41, 42), and the first thermal separation layer (41) is arranged between the lower-element flange (14) and the blade coupling section (31) and the second thermal separation layer (42) is arranged between the blade coupling section (31) and the upper-element flange (24), and the separation layers (41, 42) are designed for thermal separation between the supporting elements (10, 20) and the cantilever blade (30),
wherein the coupling bolt arrangement (50) comprises at least one coupling bolt (51) which passes through the bore holes (61, 63, 62) and defines the positional relationship between the supporting elements (10, 20), the cantilever blade (30), and the inner thermal separation layer pair (40) in a form-fit manner.

2. The facade substructure bracket according to claim 1,
**characterized in**
**that** an outer thermal separation layer (80) is arranged on the lower-element base plane underside (16) and is designed to provide thermal separation between the substructure and the supporting elements (10, 20).

3. The facade substructure bracket according to one of the previous claims,
**characterized in**
**that** the supporting elements (10, 20) and the cantilever blade (30) are made of stainless steel.

4. The facade substructure bracket according to one of the previous claims,,
**characterized in**
**that** the cantilever blade (30) has at least one heat conduction-reducing cross-sectional recess (33).

5. The facade substructure bracket according to one of the previous claims,
**characterized in**
**that** the supporting elements (10, 20) are identical in construction.

6. The facade substructure bracket according to one of the precious claims,
**characterized in**
**that** the fastening bore holes (71, 72) are designed as elongated holes for adaptation to different thicknesses of the inner thermal separation layers (41, 42).

## Revendications

1. Console de sous-construction de façade,
comprenant deux éléments de support (10, 20), une lame en porte-à-faux (30), une paire de couches de séparation thermique internes (40) et un ensemble de boulons d'accouplement (50),
où la partie inférieure du support (10) comporte une première et une deuxième section d'extrémité inférieures (11, 12) ainsi qu'une section centrale inférieure (13), où les sections d'extrémité (11, 12, 13) forment un plan de base commun (15) qui présente une face inférieure (16) conçue pour être appliquée de manière plane et parallèle contre une sous-structure, où les sections d'extrémité (11, 12) de la partie inférieure sont disposées dans le sens longitudinal de part et d'autre de la section centrale (13) de la partie inférieure (13) et présentent chacune un trou de fixation inférieur (71), où la section centrale inférieure (13) présente une bride inférieure (14) à bords relevés s'étendant longitudinalement, qui est disposée transversalement au plan de base inférieur (14) et présente au moins un trou de bride inférieure (61),
où l'élément supérieur de support (20) comporte une première et une deuxième section d'extrémité supérieure (21, 22) ainsi qu'une section centrale supérieure (23), où les sections supérieures (21, 22, 23) forment un plan de base commun (25) de partie supérieure, parallèle au plan de base commun (15) de partie inférieure, où les sections d'extrémité (21, 22) de partie supérieure (21, 22) sont disposées dans une extension longitudinale des deux côtés de la section centrale supérieure (23) et présentent chacune un trou de fixation supérieur (72), où la première section d'extrémité supérieure (21) repose à plat sur la première section d'extrémité inférieure (11) (11) et la deuxième section d'extrémité de partie supérieure (22) repose à plat sur la deuxième partie d'extrémité de partie inférieure (12), et les trous de fixation (71, 72) sont disposés de manière alignée et sont conçus pour recevoir un boulon de fixation destiné à la fixation à la sous-structure, où la section centrale supérieure (23) présente une bride supérieure (24) à bords relevés s'étendant longitudinalement, qui est disposée transversalement au plan de base de la partie inférieure (25) et parallèlement à la bride de partie inférieure (14), et qui comporte au moins un alésage de bride supérieure (62) aligné avec l'alésage de bride de partie inférieure (61),
où la lame en porte-à-faux (30) comporte une partie d'accouplement de lame côté support (31) et une partie de montage côté façade (32), où la partie d'accouplement de lame (31) est disposée de manière plane et parallèle entre la bride inférieure (14) et la bride supérieure (24) et comporte au moins un alésage de lame (63) aligné avec les alésages de bride (61, 62), où la partie de montage côté façade (32) est conçue pour le couplage d'éléments de construction de façade, et où la lame en porte-à-faux et les alésages de fixation (71, 72) sont disposés dans un plan de répartition de charge commun,
où la paire de couches de séparation thermique internes (40) comprend une première et une deuxième couche de séparation thermique (41, 42), où la première couche de séparation thermique (41) est disposée entre la bride inférieure (14) et la partie d'accouplement de lame (31) et la deuxième couche de séparation thermique (42) est disposée entre la partie d'accouplement de lame (31) et la bride supérieure (24), et les couches de séparation (41, 42) sont conçues pour assurer une séparation thermique entre les éléments de support (10, 20) et la plaque en porte-à-faux (30), où l'ensemble de boulons d'accouplement (50) comporte au moins un boulon d'accouplement (51) qui traverse les alésages (61, 63, 62) et fixe par complémentarité de forme la relation de position entre les éléments de support (10, 20), la lame en porte-à-faux (30) et la paire de couches de séparation thermique (40).

2. Console de sous-construction de façade selon la revendication 1
est **caractérisée en ce**
**qu'**une couche de séparation thermique extérieure (80) est disposée sur la face inférieure (16) du plan de base de la partie inférieure et est conçue pour assurer la séparation thermique entre la sous-structure et les éléments de support (10, 20).

3. Console de sous-construction de façade suivant une des revendications précédentes
est **caractérisée en ce**
**que** les éléments de support (10, 20) et la lame en porte-à-faux (30) sont réalisés en acier inoxydable.

4. Console de sous-construction de façade suivant une des revendications précédentes
est **caractérisée en ce**
**que** la lame en porte-à-faux (30) présente au moins un évidement transversal (33) réduisant la conduction thermique.

5. Console de sous-construction de façade suivant une des revendications précédentes
est **caractérisée en ce**
**que** les éléments de support (10, 20) sont de conception identique.

6. Console de sous-construction de façade suivant une des revendications précédentes
est **caractérisée en ce**
**que** les trous de fixation (71, 72) sont réalisés sous forme de trous oblongs afin de s'adapter aux différentes épaisseurs des couches de séparation thermique internes (41, 42).
